# EUROPÄISCHE PATENTSCHRIFT

(11) **EP 0 124 059 B1**
(45) Veröffentlichungstag und Bekanntmachung des Hinweises auf die Patenterteilung: **23.03.1988**
(21) Anmeldenummer: 84104565.1
(22) Anmeldetag: 24.04.1984
(51) Int. Cl.: A47B 88/00

(54) **Aus mehreren Teilen zusammengesetzte Schublade**
Drawer made of components
Tiroir formé par assemblage de plusieurs parties

(30) Priorität: 03.05.1983 AT 1609/83; 03.05.1983 AT 1606/83; 03.05.1983 AT 1616/83; 03.05.1983 AT 1617/83
(43) Veröffentlichungstag der Anmeldung: 07.11.1984
(73) Patentinhaber: Julius Blum Gesellschaft m.b.H., 6973 Höchst (AT)
(72) Erfinder: Röck, Erich, A-6973 Höchst (AT)
(74) Vertreter: Torggler, Paul, Dr.

(56) Entgegenhaltungen:
- AT-B- 368 688
- CH-B- 476 479
- DE-A- 2 443 595

## Beschreibung

Die Erfindung bezieht sich auf eine aus mehreren Bauteilen zusammengesetzte Schublade, deren Seitenwände unten mindestens einen horizontal abgewinkelten Auflagesteg für einen Schubladenboden aufweisen und wobei die Seitenwände direkt an korpusseitigen Laufrollen abrollen.

Neben den Schubladen, die aus einem Stück . gefertigt sind, insbesondere Kunststoffschubladen, sind immer noch und hauptsächlich Schubladen in Verwendung, die aus mehreren Teilen zusammengesetzt sind.

Diese Schubladen sind meistens mit Beschlägen versehen, die Teil einer Ausziehführungsgarnitur sind, die das Herausziehen und das Hineinschieben der Schublade aus bzw. in den Möbelkorpus erleichtern.

Weiters weisen moderne Schubladen dieser Art eine Frontplattenhalterung auf, die es ermöglicht, die Position der Frontplatte zu justieren, um bei in den Möbelkorpus eingesetzter Schublade deren Ausrichtung in bezug auf die Fugen und auf die Frontebene des Möbels zu korrigieren.

Beispiele solcher Schubladen sind der DE-A-2.443.595 und der AT-B-368.688 zu entnehmen.

Nach dem bekannten Stand der Technik bedeutet der Zusammenbau solcher Schubladen noch einen bedeutenden herstellungstechnischen Aufwand, was eben die teilweise Bevorzugung von einstückig gefertigten Schubladen beim Möbelhersteller begründet. Es ist jedoch festzustellen, daß insbesondere, was größere und zur Aufnahme von schweren Lasten bestimmte Schubladen betrifft, die zuletzt genannten nur in geringem Maße einsetzbar sind. Des weiteren kommen solche Schubladen nur bei der Fertigung größerer Serien in Betracht, da mit der festgegebenen Abmessung der Schublade auch bereits maßliche Schwerpunkte für das herzustellende Möbelstück festgelegt sind.

Aufgabe der Erfindung ist es, einen Beschlag für eine aus mehreren Teilen zusammensetzbare Schublade zu schaffen, der gegenüber dem bekannten Stand der Technik, den Zusammenbau solcher Laden wesentlich vereinfacht und beschleunigt und dennoch zu kompakten, stabilen und laufsicheren Schubladen führt.

Dies wird erfindungsgemäß dadurch erreicht, daß die Schubladenseitenwände kastenartige Blechprofile mit inneren und äußeren Seitenstegen sind, daß die Auflagestege für den Schubladenboden vom äußeren Seitensteg abgewinkelt sind, daß Führungsschienen an jeder Schubladenseitenwand von einem abgewinkelten Stegbereich, der zwischen dem äußeren Seitensteg und dem Auflagesteg liegt, gebildet werden, daß das Profil der Schubladenseitenwände im Bereich des Schubladenbodens offen ist und daß der Schubladenboden in das Profil der Schubladenseitenwände eingeschoben ist.

Eine weitere Aufgabe besteht darin, daß die Verstellbarkeit der Frontplatte bei einer Schublade der genannten Art mit einem Beschlag verbessert wird.

Dies wird in einer besonderen Ausführungsart erreicht durch eine Frontplatte und zwei Frontplattenhalterungen, wobei die Frontplattenhalterungen an den, vorzugsweise von einem Blechprofil gebildeten, Schubladenseitenwänden neigungsverstellbar befestigt sind, indem an jeder Seite der Schublade zwei Verstellschrauben für die Winkelverstellung der Frontplattenhalterungen vorgesehen sind, die jeweils sowohl an der Schubladenseitenwand als auch an der Frontplattenhalterung angreifen und dadurch, daß jede Frontplattenhalterung an der ihr zugeordneten Schubladenseitenwand drehbar angelenkt ist sowie einen nach innen ragenden Verstellsteg für die Verstellschrauben aufweist.

Nachfolgend werden Ausführungsbeispiele der Erfindung anhand der Figuren der beiliegenden Zeichnungen eingehend beschrieben.

Die Fig. 1 zeigt ein Schaubild einer erfindungsgemäßen Schublade bzw. eines Fachbodens mit Umrandung ; die Fig. 2 zeigt eine Seitenwand einer erfindungsgemäßen Schublade mit Reling im Schnitt ; die Fig. 3 zeigt eine gleiche Ansicht eines anderen Ausführungsbeispieles und die Fig. 4 zeigt einen Schnitt entlang der Linie VI-VI der Fig. 2 auf einer Seite und eine Ansicht aus der Richtung des Pfeiles A auf der anderen Seite, wobei unterschiedlich starke Fach- bzw. Schubladenböden eingezeichnet sind und auf einer Seite die frontplattenseitigen Beschlagteile nicht eingezeichnet sind.

Die Beschlagteile der Schublade bzw. des Fachbrettes sind so ausgeführt, daß man zueinander passende, unterschiedliche Ausziehbehälter erhalten kann, die wahlweise in ein Möbel eingeschoben und untereinander ausgetauscht werden können. Um eine Schublade mit Reling 2 zu erhalten, sind die Frontplattenhalterungen 3 für die Frontplatte 4 und die Halterungen 5 einsetzbar, können aber auch ohne Reling Verwendung finden.

Die Beschlagteile, die die Schubladenseitenwand 1 bilden, sowie die Frontplattenhalterungen 3, die Halterungen für die Schubladenrückwand 5 und die Reling 2 bilden beim gezeigten Ausführungsbeispiel für jede Seite der Schublade eine vormontierbare, in sich geschlossene Einheit, in die bei der eigentlichen Herstellung der Schublade nur mehr der Fachboden 9 eingeschoben werden muß und an der die Frontplatte 4 und die Schubladenrückwand 6 befestigt wird.

Wie insbesondere aus der Fig. 4 ersichtlich, sind die Schubladenseitenwände 1 Metallprofile, die einerseits den Schubladenseitenwandkörper bilden, als auch eine Halterung für den Fachboden 9 aufweisen und zumindest eine Laufbahn 10 für die korpusseitige Laufrolle 11 des Schubladenauszugs. An einer Seite der Schublade ist die Laufbahn 10 von einer Spurführung 12 begrenzt. die ebenfalls aus dem Profil der Schubladenseitenwand 1 gebogen ist.

Wie weiters aus der Fig. 4 ersichtlich, weisen die Profile der Schubladenseitenwände 1 Stufen 13 auf, die unterschiedliche Sitze für verschieden starke Schubladenböden 9 bilden. Je nach der Stärke des Schubladen- bzw. Fachbodens 9 kommt dieser auf der unteren Stufe 13 oder auf der oberen Stufe 13 zum Aufliegen. Es ist daher möglich, mit einem Beschlag Schubladen unterschiedlicher Tragkraft herzustellen.

Oben am Schubladenboden 9 ist an beiden Seiten der Schublade ein Lippenstreifen 20 vorgesehen, der den Schubladenboden zur Schubladenseitenwand 1 hin abdeckt und einen satten Abschluß zwischen Schubladenseitenwand 1 und dem Schubladenboden 9 bildet.

In der Fig. 4 sind noch die ladenseitigen Laufrollen 21 gezeigt, die ebenfalls an der Schubladenseitenwand 1 bzw. an deren Metallprofil befestigt sind und unmittelbar an der Korpusschiene 22 ablaufen.

Es ist noch zu erwähnen, daß die Schubladenseitenwände 1 leicht aus Blech gefalzt werden können.

Am vorderen Ende der Schubladenseitenwände 1 sind die Frontplattenhalterungen 3 drehbar angelenkt und zwar drehbar um den Drehpunkt 23. Dieser Drehpunkt 23 kann von einer Achse, einer Noppe od. dgl. gebildet werden.

Die Stellung der Frontplattenaufhängung 3 bzw. deren Winkellage wird durch die Verstellschrauben 24, 25 bestimmt und festgelegt. Die Verstellschrauben 24, 25 lagern im Ausführungsbeispiel nach der Fig. 2 beide in Muttergewinden 26 im oberen Horizontalsteg der Schubladenseitenwand 1. An der Frontplattenhalterung 3 ist ein Verstellsteg 27 vorgesehen, an dem sich die Verstellschraube 24 mit ihrem Kopf unten und die Verstellschraube 25 mit ihrem Kopf oben abstützt.

In die Frontplattenhalterung 3 ist die Halteplatte 31 für die Frontplatte 4 eingeschoben. Die Frontplatte 4 ist mit der Halteplatte 31 beispielsweise mittels Schrauben 32 verschraubt.

Die Halteplatte 31 weist unten einen Haken 33 auf, der in einen Zapfen 34 der Schubladenseitenwand 1 eingehängt ist.

Oben ist in die Halteplatte 31 eine Schraube 35 eingeschraubt, die durch eine Öffnung 36 in der Stirnplatte 3" der Frontplattenhalterung 3 ragt. Durch das Spiel der Schraube 35 in der Öffnung 36 und dadurch, daß im Bereich des Zapfens 34 ein länglicher Schlitz 37 vorgesehen ist, erweist sich die Halteplatte 31 und somit die Frontplatte 4 in der Höhe verschiebbar, und zwar in bezug auf die Frontplattenhalterung 3. Befindet sich die Frontplatte 4 auf der richtigen Höhe, kann die Schraube 35 angezogen werden und die Halteplatte 31 wird dadurch an die Frontplattenhalterung 3 geklemmt.

In die Rückwand 3' der Frontplattenhalterung 3 ist die Reling 2 eingesetzt. Hinten ist die Reling 2 an der Halterung 5 für die Schubladenrückwand 6 der Schublade befestigt. Die Halterung 5 ist formmäßig analog der Frontplattenhalterung 3 ausgeführt. Es sind jedoch im gezeigten Ausführungsbeispiel keine Einstellmöglichkeiten vorgesehen. Die Halterungen 5 können mit der Schubladenseitenwand 1 verschraubt, vernietet oder auch mit dieser verschweißt sein. Im gezeigten Ausführungsbeispiel ist die Ladenrückwand 6 mittels Schrauben 38 an der Halterung 5 befestigt.

Im Ausführungsbeispiel nach der Fig. 2 ist die Reling 2 in einfacher Art und Weise in Löcher in der Frontplattenhalterung 3 und der Halterung 5 eingeschoben.

Um bei den besprochenen Ausführungsbeispielen eine Nullstellungsarretierung für die Frontplatte 4 zu erzielen, ist eine Kunststoffklammer 39 vorgesehen (siehe Fig. 7). Diese Klammer 39 rastet mit Stegen 39' in Ausnehmungen 40,41 in der Halteplatte 31 und in der Front 3" der Frontplattenhalterung 3 ein, wenn die Halteplatte 31 mit der Frontplatte 4 auf die Frontplattenhalterung 3 aufgesetzt wird, wodurch sie eine vorbestimmte Nullstellung für die Frontplatte 4 definiert. Wird die Frontplatte 4 verstellt, wird die Klammer 39 deformiert, was auf Grund des nachgiebigen Kunststoffmaterials möglich ist.

Die Haken 33 der Halteplatte 31 sind an jeder Seite der Schublade doppelt ausgeführt, sodaß sie satt im Profil der Schubladenseitenwand 1 liegen, wodurch die Seitenstabilität der gesamten Einheit Frontplatte 4, Schubladenseitenwand 1 und Frontplattenhalterungen 3 verbessert wird. Die freien Enden der Haken 33 sind zueinander gebogen, sodaß das Einsetzen der Halteplatte 31 in die Schubladenseitenwand 1 erleichtert wird.

Die Fig. 3 zeigt eine besondere Ausführung des erfindungsgemäßen Schubladenbeschlages, und zwar in bezug auf die Winkelverstellung der Frontplattenhalterung 3, und zwar ist sowohl die Frontplattenhalterung 3 mit einem Haltesteg 44 versehen, wie auch die Halterung 5. Die Haltestege 44 ragen nach innen in die Frontplattenhalterung 3 und in die Halterung 5. Im Haltesteg 44 der Frontplattenhalterung 3 befindet sich ein als Rechtsgewinde ausgebildetes Muttergewinde 45 und in der Halterung 5 ein Muttergewinde 46, das als Linksgewinde ausgeführt ist. Die Reling 2 ist mit Gewindezapfen 47 versehen, die in die Gewinde 45, 46 einschraubbar sind. Da die Halterung 5 in bezug auf die Schubladenseitenwand 1 fix ist, beispielsweise mit dieser verschweißt ist, und die Frontplattenhalterung 3 an der Schubladenseitenwand drehbar angelenkt ist, ist es durch einfaches Verdrehen der Reling 2 möglich, die Winkellage der Frontplattenhalterung 3 und somit der Frontplatte 4 zu verstellen.

Anstelle der unterschiedlichen Gewinde kann auch bei der Frontplattenhalterung 3 oder bei der Halterung 5, vorzugsweise bei letzterer, die Reling 2 mittels eines Zapfens 48, um den sie drehbar ist, befestigt sein.

An jeder Frontplattenhalterung 3 sind Abdeckkappen 49, 50 vorgesehen, die beispielsweise aus Kunststoff sind und abgenommen werden können, um den Zugriff zu den Verstellschrauben zu ermöglichen (im Ausführungsbeispiel nach Fig. 3).

## Patentansprüche

1. Aus mehreren Bauteilen zusammengesetzte Schublade, deren Seitenwände (1) unten mindestens einen horizontal abgewinkelten Auflagesteg (33) für einen Schubladenboden (9) aufweisen und wobei die Seitenwände (1) direkt an korpusseitigen Laufrollen (11) abrollen, dadurch gekennzeichnet, daß die Schubladenseitenwände (1) kastenartige Blechprofile mit inneren und äußeren Seitenstegen (30) sind, daß die Auflagestege (33) für den Schubladenboden (9) vom äußeren Seitensteg (30) abgewinkelt sind, daß Führungsschienen an jeder Schubladenseitenwand (1) von einem abgewinkelten Stegbereich (10), der zwischen dem äußeren Seitensteg (30) und dem Auflagesteg (33) liegt, gebildet werden, daß das Profil der Schubladenseitenwände (1) im Bereich des Schubladenbodens (9) offen ist und daß der Schubladenboden (9) in das Profil der Schubla.- denseitenwände (1) eingeschoben ist.

2. Schublade nach Anspruch 1, dadurch gekennzeichnet, daß der Auflagesteg (33) Stufen (3) aufweist, die Auflagen für unterschiedlich starke Schubladenböden (9) bilden.

3. Schublade nach Anspruch 1, dadurch gekennzeichnet, daß an den inneren Seitenstegen (30) der Schubladenseitenwand (1) Dichtlippen (20) aus elastisch nachgiebigem Material, beispielsweise Kunststoff, befestigt sind, die in Montagelage dichtend am Schubladenboden (9) anliegen.

4. Schublade nach einem der Ansprüche 1 bis 3, gekennzeichnet durch eine neigungsverstellbare Frontplattenhalterung an beiden Seiten, wobei an jeder Seite der Schublade in den Frontplattenhalterungen (3) eine Reling (2) lagert, und in jeder hinteren Ecke eine Halterung (5) für die Reling (2) vorgesehen ist, und dadurch gekennzeichnet, daß jede Frontplattenhalterung an der ihr zugeordneten Schubladenseitenwand (1) drehbar angelenkt ist und daß die Reling (2) mit einem Gewindezapfen (47) versehen und in einem Muttergewinde (45) in der Frontplattenhalterung (3) und/oder in der hinteren Halterung (5) gelagert ist.

5. Schublade nach Anspruch 4, dadurch gekennzeichnet, daß die Frontplattenhalterungen (3) Kastenprofile sind und innerhalb der Profile sich Lagerstege (44) für die Reling (2) befinden.

6. Schublade nach Anspruch 4, dadurch gekennzeichnet, daß die Frontplattenhalterungen (3) unmittelbar auf den Schubladenseitenwänden (1) gelagert sind.

7. Schublade nach einem der Ansprüche 1 bis 4, gekennzeichnet durch eine Frontplatte (4) und zwei Frontplattenhalterungen (3), wobei die Frontplattenhalterungen (3) an den, vorzugsweise von einem Blechprofil gebildeten, Schubladenseitenwänden (1) neigungsverstellbar befestigt sind, indem an jeder Seite der Schublade zwei Verstellschrauben (24, 25) für die Winkelverstellung der Frontplattenhalterungen (3) vorgesehen sind, die jeweils sowohl an der Schubladenseitenwand (1) als auch an der Frontplattenhalterung (3) angreifen und dadurch gekennzeichnet, daß jede Frontplattenhalterung an der ihr zugeordneten Schubladenseitenwand (1) drehbar angelenkt ist sowie einen nach innen ragenden Verstellsteg (27) für die Verstellschrauben (24, 25) aufweist.

8. Schublade nach Anspruch 7, dadurch gekennzeichnet, daß eine der Verstellschrauben (25) durch einen offenen Schlitz im Verstellsteg (27) ragt.

## Claims

1. A drawer composed of a plurality of parts, the bottom of the side walls (1) thereof having at least one horizontally deformed supporting web (33) for a drawer bottom (9) and the side walls (1) rolling directly on runners (11) on the main body, characterised in that the drawer side walls (1) are box-like sheet-metal profiles with inner and outer lateral webs (30), in that the supporting webs (33) for the drawer bottom (9) are made by deforming the outer lateral web (30), in that guide rails are formed on each drawer side wall (1) by a deformed area of the web (10) lying between the outer lateral web (30) and the supporting web (33), in that the profile of the drawer side walls (1) is open in the region of the drawer bottom (9), and in that the drawer bottom (9) is inserted into the profile of the drawer side walls (1).

2. A drawer according to claim 1, characterised in that the supporting web (33) has steps (3) forming supports for drawer bottoms (9) of different thicknesses.

3. A drawer according to claim 1, characterised in that sealing lips (20) made of elastically deformable material, for example plastic, are secured to the inner lateral webs (30) of the drawer side wall (1) so as to abut the drawer bottom (9), forming a seal, when assembled.

4. A drawer according to one of claims 1 to 3, characterised by a front panel mounting on both sides, the angle of which is adjustable, a rail (2) resting in the front panel mountings (3) on each side of the drawer and a mounting (5) for the rail (2) being provided in each rear corner for the rail (2), and characterised in that each front panel mounting is pivotably mounted on the associated drawer side wall (1) and in that the rail (2) is provided with a threaded pin (47) and is mounted in a nut thread (45) in the front panel mounting (3) and/or in the rear mounting (5).

5. A drawer according to claim 4, characterised in that the front panel mountings (3) are box profiles and bearing webs (44) for the rail (2) are located inside the profiles.

6. A drawer according to claim 4, characterised in that the front panel mountings (3) are mounted immediately on the drawer side walls (1).

7. A drawer according to one of claims 1 to 4, characterised by a front panel (4) and two front panel mountings (3), the front panel mountings (3) being secured at an adjustable angle to the drawer side walls (1), which are preferably formed by a sheet-metal profile, two adjusting screws (24, 25) for adjusting the angle of the front panel mountings (3) being provided on each side of the drawer and engaging both with the drawer side wall (1) and the front panel mounting (3), and characterised in that each front panel mounting (3) is pivotably mounted on the associated drawer side wall (1) and has an inwardly projecting adjustment web (27) for the adjusting screws (24, 25).

8. A drawer according to claim 7, characterised in that one of the adjusting screws (25) projects through an open slot in the adjustment web (27).

## Revendications

1. Tiroir assemblé en plusieurs parties, dont les parois latérales (1) présentent vers le bas au moins une traverse d'appui coudée horizontalement (33) supportant le plancher du tiroir (9), les parois latérales (1) roulant directement sur des galets de roulement (11) situés sur les côtés du corps, caractérisé en ce que les parois latérales (1) sont des profilés de tôle de casier munis de traverses latérales (30) intérieures et extérieures, en ce que les traverses d'appui (33) du plancher (9) du tiroir sont coudées au niveau de l'extrémité de la traverse latérale extérieure (30), en ce que des rails de guidage sont formés sur chaque paroi latérale du tiroir (1) par une portion coudée de traverse (10) située entre la traverse extérieure (30) et la traverse d'appui (33), en ce que le profilé des parois latérales du tiroir (1) est ouvert au niveau du plancher (9) du tiroir et en ce que le plancher (9) est introduit à l'intérieur du profilé des parois latérales du tiroir (1).

2. Tiroir selon la revendication 1, caractérisé en ce que la traverse d'appui (33) présente des paliers (3) qui servent d'appui aux planchers (9) d'épaisseurs différentes.

3. Tiroir selon la revendication 1, caractérisé en ce que des lèvres hermétiques (20) d'un matériau élastique, par exemple du plastique, sont fixées aux traverses intérieures (30) de la paroi latérale (1) du tiroir et placées au montage tout contre le plancher du tiroir (9).

4. Tiroir selon l'une des revendications 1 à 3, caractérisé par une fixation du plateau frontal inclinable des deux côtés une rambarde (2) étant logée dans ces fixations (3) de chaque côté du tiroir, la rambarde (21) étant munie à chaque angle arrière d'une fixation (5), et caractérisé en ce que chaque fixation de panneau frontal peut pivoter sur la paroi latérale correspondante (1) du tiroir et en ce que la rambarde est munie d'une goupille filetée (47) et est logée dans un filet intérieur (45) dans la fixation du plateau frontal (3) et/ ou dans la fixation arrière (5).

5. Tiroir selon la revendication 4, caractérisé en ce que les fixations du plateau frontal (4) sont des profilés et en ce que des traverses destinées à recevoir la rambarde (2) sont situées à l'intérieur des profilés.

6. Tiroir selon la revendication 4, caractérisé en ce que les fixations de plateau frontal sont placées directement sur les parois latérales (1) du tiroir.

7. Tiroir selon les revendications 1 à 4, caractérisé par un plateau frontal (4) et deux fixations de plateau frontal (3), ces fixations (3) étant fixées, de façon à pouvoir pivoter, aux parois latérales du tiroir, constituées de préférence par un profilé en tôle, tandis que chaque côté du tiroir est muni de deux vis de réglage (24, 25) de l'angle des fixations de plateau frontal (3), qui sont fixées aussi bien à la paroi latérale (1) du tiroir qu'à la fixation de plateau frontal (3), et caractérisé en ce que chaque fixation de plateau frontal peut pivoter sur la paroi latérale correspondante (1) du tiroir et présente une traverse de réglage (27) des vis (24, 25) dirigée vers l'intérieur.

8. Tiroir selon la revendication 7, caractérisé en ce que l'une des vis de réglage (25) pénètre dans la traverse de réglage (27) par une fente.
